# EUROPÄISCHE PATENTSCHRIFT

(11) **EP 0 945 558 B1**
(45) Veröffentlichungstag und Bekanntmachung des Hinweises auf die Patenterteilung: **27.12.2006**
(21) Anmeldenummer: 99106346.2
(22) Anmeldetag: 27.03.1999
(51) Int. Cl.: E03C 1/042

(54) **Sanitärelement**
Sanitary fitting
Robinetterie sanitaire

(30) Priorität: 27.03.1998 DE 19813549
(43) Veröffentlichungstag der Anmeldung: 29.09.1999
(73) Patentinhaber: Hansgrohe AG, 77761 Schiltach (DE)
(72) Erfinder: Glunk,Günter, 78737 Fluorn-Winzeln (DE)
(74) Vertreter: Patentanwälte Ruff, Wilhelm, Beier, Dauster & Partner

(56) Entgegenhaltungen:
- EP-A- 0 213 656
- US-A- 2 314 071
- US-A- 5 515 882

## Beschreibung

Die Erfindung geht aus von einer Anordnung, mit der ein Sanitärelement in einer Öffnung eines plattenähnlichen Elements angebracht werden kann. Bei Duschkabinen, Wandverkleidungungen oder dgl. treten Fälle auf, bei denen in einem Plattenelement eine Öffnung vorhanden ist, an deren Rand ein Sanitärelement befestigt werden soll.

Es ist bereits eine Sanitärarmatur bekannt, die eine Anlageschulter zur Anlage an der Vorderseite eines Plattenelements aufweist. Die Sanitärarmatur ist mit einem Sperrelement versehen, das durch die Öffnung der Platte hindurchgesteckt werden kann. Das Sperrelement weist eine zur Anlage an der Rückseite des Plattenelements bestimmte Vorderseite auf, die parallel zu der Rückseite und parallel zu der Anlageschulter verläuft. Die Festlegung geschieht durch das Aufschrauben einer Mutter auf der Rückseite des Plattenelements (US-A-5515882).

Weiterhin ist eine Sanitärarmatur bekannt (EP-A1-213656), bei der ein Sperrelement mit ebenfalls einer zu der Rückseite des Plattenelements parallelen Vorderseite dadurch durch die Öffnung des Plattenelements gesteckt werden kann, dass zwei Stege des Plattenelements nach innen verbogen werden. Die Befestigung geschieht durch Festziehen einer Befestigungsschraube von der Vorderseite her. Die Öffnung, durch die das Befestigungselement hindurchgesteckt wird, muss größer sein, damit dass Sperrelement seitlich verschoben werden kann.

Bei beiden bekannten Sanitärarmaturen erfolgt die Befestigung durch Betätigen einer Schraube, die zur Anpassung unterschiedlicher Dicken des Plattenelements erforderlich ist.

Der Erfindung liegt die Aufgabe zugrunde, eine Möglichkeit zu schaffen, wie in einer Öffnung eines Plattenelements ein Sanitärelement mit möglichst geringem Aufwand festgelegt werden kann.

Zur Lösung dieser Aufgabe schlägt die Erfindung ein Sanitärelement mit den im Anspruch 1 genannten Merkmalen vor. Weiterbildungen der Erfindung sind Gegenstand der abhängigen Ansprüche, deren Wortlaut ebenso wie der Wortlaut der Zusammenfassung durch Bezugnahme zum Inhalt der Beschreibung gemacht wird.

Das Sanitärelement wird beispielsweise von der Vorderseite durch die Öffnung eingesetzt, bis die Anlageschulter an der Vorderseite des Plattenelements im Bereich der Öffnung anliegt. Das Sperrelement wird nach dem Einsetzen radial nach außen bewegt und hält das Sanitärelement hinter dem Rand der Öffnung auf der Rückseite. Unter Plattenelement soll dabei jede Art verstanden werden, bei der die Öffnung auf der Rückseite in einer Fläche ausmündet, die größer ist als die Fläche des Loches. Vor dem Einsetzen kann das Sperrelement radial nach innen bewegt werden. Durch den in radialer Richtung zunehmenden Abstand der Vorderkante des Sperrelements von der Anlageschulter kann das Sperrelement unterschiedliche Dicken der Platte überbrücken.

In Weiterbildung der Erfindung kann vorgesehen sein, daß der minimale Abstand zwischen der Vorderseite des Sperrelements und der Anlageschulter kleiner und der maximale Abstand größer ist als die Dicke des Plattenelements im Bereich der Öffnung.

Erfindungsgemäßβ kann in Weiterbildung zur Vorspannung des Sperrelements eine Feder vorgesehen sein, die das Sperrelement radial nach außen vorspannt. Unter radial nach außen ist auch eine Richtung zu verstehen, die eine radiale Komponente aufweist.

In Weiterbildung der Erfindung kann vorgesehenen sein, daß das Sperrelement Federeigenschaften aufweist. Die Federeigenschaften des Sperrelements können die getrennte Feder ergänzen oder ersetzen.

In nochmaliger Weiterbildung der Erfindung kann vorgesehen sein, daß die der Anlageschulter zugewandte Vorderseite des Sperrelements als Kante ausgebildet ist, also eine relativ kleine Fläche aufweist.

Erfindungsgemäßβ kann vorgesehen sein, daß die insbesondere als Kante ausgebildete Vorderseite des Sperrelements eine raue Oberfläche aufweist, insbesondere gezackt ist. Dadurch kann erreicht werden, daß trotz der Nachgiebigkeit aufgrund der Vorspannung durch eine Feder die Befestigung drehgesichert ist. Damit soll erreicht werden, daß sich das Sanitärelement nicht verdreht.

Erfindungsgemäßβ kann vorgesehen sein, daß das Sperrelement so ausgebildet wird, daß seine Vorderkante in befestigtem Zustand schräg zum Rand der Öffnung verläuft, betrachtet in einer Aufsicht auf die Öffnung.

In nochmaliger Weiterbildung der Erfindung kann vorgesehen sein, daß die der Anlage-Schulter abgewandte Kante des Sperrelements parallel zu der Anlage-Schulter verläuft.

Das Sperrelement kann beispielsweise so angeordnet sein, daß es eine Verschiebebewegung durchführt, um in die Sperrposition zu gelangen. Besonders günstig ist es jedoch, wenn es verschwenkt wird.

Beispielsweise kann vorgesehen sein, das Sperrelement als getrenntes Bauteil herzustellen und mit dem Sanitärelement zu verbinden. Möglich ist aber auch eine einstückige Ausbildung mit einem Teil des Sanitärelements.

In nochmaliger Weiterbildung der Erfindung kann vorgesehen werden, das Spannelement so mit dem Sanitärelement zu verbinden, daß es eine bestimmte Drehposition einnimmt, in der es auch bleibt. Dies ist insbesondere dann von Wichtigkeit, wenn die Befestigungsanordnung auch zu einer nicht verdrehbaren Anordnung führen soll.

In nochmaliger Weiterbildung der Erfindung kann vorgesehen sein, daß das Sperrelement in sich biegbar ausgebildet ist.

Insbesondere kann vorgesehen sein, daß das Sperrelement als tangential an dem Umfang des Sanitärelements angeordnetes Federelement ausgebildet ist. Dann muss zum Einsetzen des Sanitärelements das Sperrelement an den Umfang des Sanitärelements angelegt werden. Nach dem Durchstecken spreizt sich das Sperrelement auf, wodurch es dann in die Sperrposition gelangt. Erfindungsgemäß β kann vorgesehen sein, daß das Sperrelement Teil eines Metallbandes ist, das um den Umfang des Sanitärelements herumgelegt und daran fixiert wird. Das Sperrelement kann durch einfache Ausstanzungen aus dem Metallband gebildet sein, die sich dann beim Herumlegen von selbst tangential abstellen.

Weitere Merkmale, Einzelheiten und Vorzüge der Erfindung ergeben sich aus der folgenden Beschreibung einer bevorzugten Ausführungsform der Erfindung sowie anhand der Zeichnung. Hierbei zeigen:
- Fig. 1: eine Ansicht des Sanitärelements von seiner Rückseite;
- Fig. 2: eine teilweise geschnittene Seitenansicht des montierten Sanitärelements;
- Fig. 3: ein zwei Sperrelemente bildendes Metallband vor seiner Anbringung an dem Sanitärelement.

Fig. 1 zeigt eine Rückansicht des Sanitärelements, das heißt von der Rückseite der Platte aus, in deren Öffnung es befestigt werden soll. Bei dem Sanitärelement handelt es sich um eine Halterung für einen Brausekopf 1, zu dessen Wasserversorgung ein Anschlussnippel 2 vorgesehen ist. Der Anschlussnippel 2 tritt an der Rückseite 3 des Sanitärelements aus diesem heraus. Das Sanitärelement weist eine kreiszylindrische Außenseite 4 auf, die im Bereich der Vorderseite des Sanitärelements bis zu einer Anlageschulter 5 reicht. Die Anlageschulter 5 ist an einem rings um das Sanitärelement herumlaufenden Flansch gebildet.

An der kreiszylindrischen Außenseite 4 ist ein Metallband 6 angebracht, dessen beide Enden sich überlappen und miteinander bei 7 verbunden sind. An zwei Stellen ist an dem Sanitärelement ein Bügel 8 gebildet, der zwischen seiner Innenseite und der Außenseite 4 einen schmalen Raum frei lässt, in dem sich das Metallband 6 aufhält. Es ist auf diese Weise gegen ein Abrutschen gesichert, da der Zwischenraum zwischen der Außenseite und dem Bügel 8 nur in Richtung auf die Anlageschulter 5 offen ist. Von dem Metallband 6 stehen zwei Teile 9 tangential ab, wobei die Verbindungsstellen mit dem Metallband 6 bei beiden Teilen 9 diametral angeordnet sind. Die Teile 9, die einstückig Teil des Metallbands 6 sind, besitzen Federeigenschaften und können von einem Benutzer von außen gegen die Außenseite 4 des Sanitärelements angelegt werden.

Fig. 2 zeigt nun eine teilweise geschnittene Seitenansicht des befestigten Sanitärelements. Das Plattenelement 10 ist im Schnitt dargestellt. Es enthält eine Öffnung 11, die durch das Plattenelement 10 ganz hindurchgeht. Auf der Rückseite des Plattenelements 10, in Fig. 2 unten, ist eine die Öffnung 11 umgebende Fläche 12 gebildet, die nicht in einer Ebene zu liegen braucht.

Unter dem Flansch 13 ist ein aus Kunststoff bestehender Ring 14 gelegt, der zwischen den Flansch 13 und die Platte 10 zu liegen kommt. Vor dem Einsetzen werden die abstehenden Teile 9 an die Außenseite heran gelegt, so daß das Sanitärelement durch das Loch 11 hindurch gesteckt werden kann. Anschließend versuchen sich die federnden Teile 9 geradezurichten, so daß ihre der Anlageschulter 5 zugewandten Vorderkanten 14 die hintere Randkante der Öffnung 11 überschneiden und dadurch das Sanitärelement festlegen. Diese Vorderkanten 14 sind gezackt ausgebildet, was sowohl ein Herausziehen des Sanitärelements aus der Öffnung 11 als auch ein Verdrehen des Sanitärelements verhindert.

Fig. 3 zeigt eine Ansicht des Metallbands 6 vor seiner Anbringung an dem Sanitärelement. Das Metallband 6 ist als schmaler rechteckiger Streifen ausgebildet, dessen Länge etwas größer ist als der Umfang des zylindrischen Teiles 4 des Sanitärelements. In einem dem halben Umfang entsprechenden Abstand sind zwei Einschnitte 16 gebildet, die eine Positionierung des Bandes 6 hinter den Bügeln 8 bewirken. In einem ebenfalls dem halben Umfang entsprechenden Abstand sind zwei Einschnitte 17 in das Metallband 6 eingestanzt, die die untere Kante 18 der federnden Sperrteile 9 bilden, wobei diese der Platte 10 abgewandten Kanten 18 in einer Ebene parallel zu der Platte 10 liegen. Die Sperrteile 9 werden einerseits durch den Schlitz 17 begrenzt und andererseits durch eine Ausstanzung 19, die schräg zur Längsachse des Metallbands 6 verläuft und die gezackten Vorderkanten 15 der Sperrelemente 19 bilden. Die Zacken der Vorderkanten 15 der beiden Sperrelemente 9 sind so geformt, daß Zacken mit einem Winkel von etwa 60° entstehen. Dadurch verriegeln die Zacken die Sperrelemente 9 sowohl in Auszugsrichtung, d. h. senkrecht zu der Längserstreckung des Metallbands 6 in Fig. 3, als auch in Umfangsrichtung, d. h. in Längsrichtung des Bandes in Fig. 3. Nach der Herstellung der Stanzung wird das Metallband 6 der Fig. 3 zusammengerollt, und seine beiden Enden werden aufeinander gelegt und miteinander verschweißt. Dann wird das Metallband 6 mit dem Sanitärelement verbunden. Es entsteht dadurch eine sehr einfach aufgebaute und handzuhabende Möglichkeit zur Festlegung des Sanitärelements in der Öffnung. Die Festlegung kann ohne Werkzeug geschehen. Nachdem das Sanitärelement in die Öffnung eingesetzt und gegen die Schulter 5 angedrückt ist, spreizen sich die Sperrelemente 9 von sich in die Sperrstellung. Von der Rückseite des Plattenelements 10 ist mit etwas Geschick auch wieder ein Lösen möglich.

Das Plattenelement mit der Öffnung, in der das Sanitärelement angeordnet wird, kann im Bereich der Öffnung überall die gleiche oder auch unterschiedliche Wanddicken aufweisen. Die Rückseite des Plattenelements, an der das Sperrelement angreift, kann uneben, zerklüftet oder auch unterbrochen sein.

Wenn die Vorderseite des Plattenelements nicht in einer Ebene liegt, kann dies durch entsprechende Gestaltung der Anlageschulter ausgeglichen werden, beispielsweise auch durch ein Adapterelement, das einen Ausgleich zwischen einer in einer Ebene liegenden Anlageschulter und der Plattenoberfläche bewirkt. Die Sperrelemente an der Rückseite gleichen unterschiedliche Wandstärken von sich aus aus.

Wenn das Sperrelement, wie von der Erfindung vorgeschlagen wird, einstückig mit dem Sanitärelement oder einem Teil des Sanitärelements ist, kann es gegebenenfalls durch eine Zusatzfeder verstärkt oder unterstützt werden.

Die Befestigungsanordnung ist auch dann anwendbar, wenn kein Zugriff auf die Rückseite des Plattenelements erforderlich ist, also beispielsweise zur Anbringung einer Rosette. Selbst große Rosetten lassen sich bestens befestigen, da die einzelnen Sperrelemente unabhängig voneinander arbeiten können.

## Patentansprüche

1. Sanitärelement zur Befestigung in einer Öffnung (11) einer Platte (10), mit
1.1 einer Anlageschulter (5) an dem Sanitärelement, zur Anlage an der einen Seite des Plattenelements (10),
1.2 mindestens einem zur Anlage an der gegenüberliegenden Seite des Plattenelements (10) bestimmten Sperrelement (9), das
1.3 mindestens radial bezüglich der Achse der Öffnung (11) bewegbar und
1.4 in radialer Richtung nach außen vorgespannt ist und
1.5 eine der Anlageschulter zugewandte Vorderseite (15) aufweist,
**dadurch gekennzeichnet, dass**
1.6 die zur Anlage an der gegenüberliegenden Seite des Plattenelements (10) bestimmte Vorderseite (15) des Sperrelements (9) einen in radialer Richtung zunehmenden Abstand von der Anlageschulter (5) aufweist.

2. Sanitärelement nach Anspruch 1, bei der der minimale Abstand zwischen der Vorderseite (15) des Sperrelements (9) und der Anlageschulter (5) kleiner und der maximale Abstand größer ist als die Dicke des Plattenelements (10) im Bereich der Öffnung (11), für das das Sanitärelement bestimmt ist.

3. Sanitärelement nach Anspruch 1 oder 2, bei der zur Vorspannung des Sperrelements (9) eine Feder vorgesehen ist und/oder bei der das Sperrelement (9) Federeigenschaften aufweist.

4. Sanitärelement nach einem der vorhergehenden Ansprüche, bei der die Vorderseite (15) des Sperrelements (9) als Kante ausgebildet ist, insbesondere als raue Kante, vorzugsweise gezackt ist.

5. Sanitärelement nach einem der vorhergehenden Ansprüche, bei der im befestigten Zustand die Vorderkante (15) des Sperrelements (9) schräg zum Rand der Öffnung (11) verläuft.

6. Sanitärelement nach einem der vorhergehenden Ansprüche, bei der die der Anlageschulter (5) abgewandte Kante (18) des Sperrelements (9) parallel zu der Anlageschulter (5) verläuft.

7. Sanitärelement nach einem der vorhergehenden Ansprüche, bei der das Sperrelement (9) verschwenkt wird.

8. Sanitärelement nach einem der vorhergehenden Ansprüche, bei der das Sperrelement (9) als getrenntes Bauteil hergestellt und mit dem Sanitärelement verbindbar ist, insbesondere verdrehgesichert.

9. Sanitärelement nach einem der vorhergehenden Ansprüche, bei der das Sperrelement (9) in sich biegbar ausgebildet ist.

10. Sanitärelement nach einem der vorhergehenden Ansprüche, bei der das Sperrelement (9) als tangential an dem Umfang des Sanitärelements angeordnetes Federelement ausgebildet ist.

11. Sanitärelement nach einem der vorhergehenden Ansprüche, bei der das Sperrelement Teil eines Metallbandes (6) ist, das um den Umfang des Sanitärelements herum gelegt und daran fixiert wird.

12. Sanitärelement nach einem der vorhergehenden Ansprüche, mit mehreren Sperrelementen (9).

13. Sanitärelement nach einem der vorhergehenden Ansprüche, bei der das Sanitärelement ein Halter für eine Armatur ist.

14. Sanitärelement nach einem der Ansprüche 1 bis 12, bei der das Sanitärelement ein Brausekörper ist.

15. Sanitärelement nach einem der Ansprüche 1 bis 12, bei der das Sanitärelement ein Ventilteil ist.

16. Sanitärelement nach einem der Ansprüche 1 bis 12, bei der das Sanitärelement eine Abdeckrosette ist.

## Claims

1. Plumbing element for fastening in an opening (11) of a plate (10), with:
1.1 a contact shoulder (5) on the plumbing element to be mounted on one side of the plate element (10),
1.2 at least one locking element (9) that contacts the opposite side of the plate element (10), said locking element
1.3 being at least radially movable in relation to the axis of the opening (11),and
1.4 pretensioned radially outward, and
1.5 having a front side (15) facing the contact shoulder,
**characterized in that**,
1.6 the distance of the front side (15) of the locking element (9) that contacts the opposite side of the plate element (10) increases radially from the contact shoulder (5).

2. Plumbing element according to claim 1, **characterized in that** the minimum distance between the front side (15) of the locking element (9) and the contact shoulder (5) is less than the thickness of the plate element (10) at the opening (11) for the plumbing element, and the maximum distance is larger.

3. Plumbing element according to claim 1 or 2, **characterized in that** a spring is provided to pretension the locking element (9), and/or the locking element (9) possesses elastic properties.

4. Plumbing element according to one of the preceding claims, **characterized in that** the front side (15) of the locking element (9) is designed as an edge, especially as a rough edge, and preferably saw-toothed.

5. Plumbing element according to one of the preceding claims, **characterized in that** the fastened front edge (15) of the locking element (9) runs at an angle to the edge of the opening (11).

6. Plumbing element according to one of the preceding claims, **characterized in that** the edge (18) of the locking element (9) facing away from the contact shoulder (5) runs parallel to the contact shoulder (5).

7. Plumbing element according to one of the preceding claims, **characterized in that** the locking element (9) is hinged.

8. Plumbing element according to one of the preceding claims, **characterized in that** the locking element (9) is manufactured as a separate component and is connectable to the plumbing element, especially so that it is secured against rotation.

9. Plumbing element according to one of the preceding claims, **characterized in that** the locking element (9) is flexible.

10. Plumbing element according to one of the preceding claims, **characterized in that** the locking element (9) is designed as a spring element tangential to the perimeter of the plumbing element.

11. Plumbing element according to one of the preceding claims, **characterized in that** the locking element is a part of a metal strip (6) that runs around the perimeter of the plumbing element and is fixed to it.

12. Plumbing element according to one of the preceding claims, with several locking elements (9).

13. Plumbing element according to one of the preceding claims, **characterized in that** the plumbing element is a holder for a fixture.

14. Plumbing element according to one of claims 1 to 12, **characterized in that** the plumbing element is a shower fixture.

15. Plumbing element according to one of claims to 1 to 12, **characterized in that** the plumbing element is a valve part.

16. Plumbing element according to one of claims 1 to 12, **characterized in that** the plumbing element is a covering rosette.

## Revendications

1. Elément sanitaire prévu pour être fixé dans une ouverture (11) d'une plaque (10), comprenant:
1.1 un épaulement (5) situé sur l'élément sanitaire, prévu pour s'appuyer contre un côté de l'élément de plaque (10),
1.2 au moins un élément de blocage (9) prévu pour s'appuyer contre le côté opposé de l'élément de plaque (10),
1.3 qui peut être déplacé radialement au moins par rapport à l'axe de l'ouverture (11),
1.4 qui est précontraint vers l'extérieur en direction radiale et
1.5 qui comporte une face avant (15) orientée vers l'épaulement,
**caractérisé en ce que**
1.6 la face avant (15) de l'élément de blocage (9) prévu pour s'appuyer contre le côté opposé de l'élément de plaque (10) s'écarte de l'épaulement (5) en direction radiale.

2. Elément sanitaire selon la revendication 1, **caractérisé en ce que** la distance minimale entre la face avant (15) de l'élément de blocage (9) et l'épaulement (5) est inférieure et la distance maximale supérieure à l'épaisseur de l'élément de plaque (10) dans la zone de l'ouverture (11) pour lequel l'élément sanitaire est prévu.

3. Elément sanitaire selon la revendication 1 ou 2, **caractérisé en ce qu'**un ressort est prévu pour la précontrainte de l'élément de blocage (9) et/ou où l'élément de blocage (9) présente des caractéristiques de ressort.

4. Elément sanitaire selon l'une des revendications précédentes, **caracterisé en ce que** la face avant (15) de l'élément de blocage (9) est réalisée en arête, notamment en arête rugueuse, de préférence dentelée.

5. Elément sanitaire selon l'une des revendications précédentes, **caracterisé en ce que**, à l'état fixé, l'arête avant (15) de l'élément de blocage (9) est oblique par rapport au bord de l'ouverture (11).

6. Elément sanitaire selon l'une des revendications précédentes, **caracterisé en ce que** la face (18) de l'élément de blocage (9) opposée à l'épaulement (5) est parallèle à l'épaulement (5).

7. Elément sanitaire selon l'une des revendications précédentes, **caracterisé en ce que** l'élément de blocage (9) est pivoté.

8. Elément sanitaire selon l'une des revendications précédentes, **caracterisé en ce que** l'élément de blocage (9) est réalisé en tant que composant séparé et peut être relié à l'élément sanitaire, notamment sans possibilité de rotation.

9. Elément sanitaire selon l'une des revendications précédentes, **caracterisé en ce que** l'élément de blocage (9) est réalisé de manière flexible sur lui-même.

10. Elément sanitaire selon l'une des revendications précédentes, **caracterisé en ce que** l'élément de blocage (9) est réalisé comme un élément à ressort disposé de manière tangentielle sur la circonférence de l'élément sanitaire.

11. Elément sanitaire selon l'une des revendications précédentes, **caracterisé en ce que** l'élément de blocage est une partie d'une bande métallique (5) qui est placée tout autour sur la circonférence de l'élément sanitaire pour y être fixée.

12. Elément sanitaire selon l'une des revendications précédentes, comprenant plusieurs éléments de blocage (9).

13. Elément sanitaire selon l'une des revendications précédentes, **caracterisé en ce que** l'élément de blocage est un support pour une robinetterie.

14. Elément de blocage selon l'une des revendications 1 à 12, **caractérisé en ce que** l'élément sanitaire est une douchette.

15. Elément sanitaire selon l'une des revendications 1 à 12, **caractérisé en ce que** l'élément sanitaire est une partie de robinetterie.

16. Elément sanitaire selon l'une des revendications 1 à 12, **caractérisé en ce que** l'élément sanitaire est une rosace de recouvrement.
